# EUROPÄISCHE PATENTSCHRIFT

(11) **EP 2 578 772 B1**
(45) Veröffentlichungstag und Bekanntmachung des Hinweises auf die Patenterteilung: **19.08.2015**
(21) Anmeldenummer: 12006930.7
(22) Anmeldetag: 05.10.2012
(51) Int. Cl.: E04G 5/06, E04G 1/15

(54) **Klappbare Gerüstbodenerweiterung**
Foldable scaffold floor extension
Extension repliable de plancher d'échafaudage

(30) Priorität: 07.10.2011 DE 102011115058
(43) Veröffentlichungstag der Anmeldung: 10.04.2013
(73) Patentinhaber: ASB Produktions GmbH, 09603 Grossschirma (DE)
(72) Erfinder: Weiss, Johannes, 09603 Grossschirma (DE)
(74) Vertreter: Pöhner, Wilfried Anton

(56) Entgegenhaltungen:
- DE-A1- 2 648 543
- DE-A1-102009 030 839
- DE-U1-202008 012 697
- GB-A- 2 375 136
- JP-U- S6 246 740
- NL-C2- 1 019 611

## Beschreibung

Die Erfindung bezieht sich auf ein Gerüst an der Außenwand eines Gebäudes- mit den Merkmalen des Oberbegriffs des Anspruchs 1.

Auf aktuellem Stand der Technik ist es zur Fertigstellung von Außenwänden im Hochbau üblich, vor dem Rohbau der Außenwand ein Gerüst zu errichten, von dem aus die weiteren Schichten der Außenwand aufgebracht werden. In der Regel hat dabei das Gerüst einen Abstand von rund 30 cm von der Außenwand, um Fassadenplatten und/oder Putz und/oder Farbschichten zu befestigen oder aufzutragen.

Auf dem Hintergrund sich allmählich verknappender fossiler Energiereserven wird es derzeit zunehmend wichtig, auch Wärmedammschichten an den Fassaden anzubringen. Diese Schichten können ein Wärmedämmverbundsystem (WDVS) von typischer Weise 25 bis 30 cm Dicke bilden. Um anschließend an das Montieren dieser WDVS-Schichten noch einen ausreichenden Arbeitsraum zur Oberflächenbearbeitung der äußersten WDVS-Schicht zu haben, ist ein vergrößerter Abstand des Gerüstes von der Außenwand erforderlich, der in einer Größenordnung von 55 cm liegt.

Es ist jedoch nicht zulässig, das Gerüst von vornherein mit einem derart großen Abstand aufzubauen, da das Risiko des Abstürzens von Gegenständen oder von Personen dann zu groß ist. Deshalb ist es üblich, die Gerüstbodenteile des Gerüstes nach innen hin zu er-weitern, so dass der Spalt zur Außenwand des Gebäudes hin auf etwa 30 - 35 cm Breite reduziert wird.

Nachdem in diesem Spalt die voluminösen Wärmedämmschichten angebracht worden sind, werden die Gerüstbodenerweiterungen abgenommen, sodass sich zwischen dem nunmehr schmäleren Gerüst und der Oberfläche der Wärmedämmschicht wiederum ein Spalt von 20 - 30 cm bildet, in dem die letzten Schichten auf die Wärmedämmung aufgebracht werden können.

Auf aktuellem Stand der Technik sind Erweiterungen der Gerüstböden in den verschiedensten Varianten bekannt. Oft genutzt werden Konsolbühnen oder Konsolträger, deren wesentliches Merkmal ist, dass sie mit einer zusätzlichen, dreieckigen Abstützung gegen ein Abklappen nach unten hin gesichert werden. Zwar ist eine solche, dreieckige Abstützung ein robustes und tragfähiges Element, jedoch nur dann, wenn alle dafür notwendigen Verbindungen akkurat eingerastet und die ggf. erforderlichen Verschraubungen oder Verklemmungen mit dem nötigen Anzugsdrehmoment erstellt worden sind.

So beschreibt z.B. die DE 195 00 438 A1 eine "Konsolbühne", die prinzipiell auch an die Vertikalstiele eines Gerüstes angesetzt werden könnte, sodass sie die Fläche der Gerüstböden vergrößert. Diese Konsolbühne zeichnet sich dadurch aus, dass ihre dreieckigen Konsolträger gegenüber der Gerüstbodenerweiterung gelenkig befestigt sind und in ihrer vertikal zur Gerüstbodenerweiterung ausgerichteten Arbeitsposition in die Befestigung einrasten. Dadurch wird die Konsole zur Gerüstbodenerweiterung in der Arbeitsposition stabilisiert und bei Nichtverwendung eine platzsparende Zusammenfaltung ermöglicht.

Nachteilig ist jedoch, dass die Gerüstbodenerweiterung dadurch sehr aufwendig und teuer wird. Im Betrieb ist es ein weiterer Nachteil, dass der akkurate Sitz aller notwendigen Verbindungen kurz vor dem Betreten der Gerüstbodenerweiterung - also von oben her - nicht kontrollierbar ist, sondern nur von der Unterseite her inspiziert werden kann, was ein Verlassen der Arbeitsfläche und die Mühe des Absteigens auf die nächst tiefere Arbeitsfläche erfordert.

Eine sehr viel einfacher zu aktivierende Gerüstbodenerweiterung zeigt die DE 199 26 592 A1. Sie besteht aus zwei teleskopartig ineinander zu schiebenden und auch wieder ausziehbaren Trägern, die parallel zu den Riegeln des Stellrahmens unterhalb einer Gerüstbodenfläche montiert sind. Auf diesen Teleskopen ruht eine Gerüstbodenerweiterung. Durch Vorziehen dieser Gerüstbodenerweiterung wie bei einer Schublade unterhalb einer Tischoberfläche wird der Gerüstboden erweitert.

Nachteilig ist jedoch, dass der Anwender mit den Frage alleine gelassen wird, wie er die teleskopierbaren Ausleger an den Vertikalstielen des Gerüstes befestigt und auch wie er die Ausleger in der aktivierten, also ausgefahrenen Position sichert.

Ein weiterer Nachteil ist, dass eine solche Gerüstbodenerweiterung prinzipiell um die Dicke des Gerüstbodens niedriger als die mittleren Gerüstbodenteile angeordnet ist. Dadurch bildet sich stets eine Stufe, die eine potentielle Stolperfalle ist.

Ein weiteres Problem bei Gerüsten ist, dass die Gerüstbodenteile nicht notwendiger Weise fest mit den Riegeln und Ständern verbunden sind und deshalb durch Sturm oder durch das Hantieren mit sperrigen Teilen, wie z.B. Trägern, angehoben werden können und dabei herunter fallen können. Dadurch fehlt nicht nur an der jeweiligen Stelle die notwendige Trittfläche, sondern dadurch wird auch die Struktur des gesamten Gerüstes geschwächt. Beim Herunterfallen wird das Gerüstbodenteil selbst beschädigt und kann seinerseits Sach- und/oder Personenschäden verursachen.

Um dem entgegen zu wirken, beschreibt die DE 26 40 976 eine Aufhängungsklaue, mit der ein Gerüstbodenteil z.B. auf einen Riegel aufgelegt werden kann. Dann umfasst die Klaue den Riegel nicht nur um 180 °, sondern schwenkt noch eine zusätzliche Sperrklinke an den Riegel heran, sodass ein Umfassungswinkel von etwa 270 ° erreicht wird. Dadurch wird verhindert, dass von unten her wirkende Kräfte das jeweilige Gerüstbodenteil abheben.

Der Nachteil dieser Aufhängungsklaue ist jedoch ihre relativ komplizierte Mechanik mit Schwenkgelenken, Einrastungen und einer Feder. Ein weiterer, massiver Nachteil ist, dass bei der Demontage für jede Aufhängungskralle zwei einzelne Handgriffe erforderlich sind, nämlich um die Sperrklinke zu lösen und gleichzeitig das Gerüstbodenteil an dieser Stelle soweit anzuheben, dass die Sperrklinke nicht wieder selbsttätig in ihre Schließposition zurückfällt. Bei mehreren Aufhängungskrallen an einem Gerüstbodenteil ist ein solches, selektives Anheben überhaupt nur dann möglich, wenn das Gerüstbodenteil in sich selbst eine gewisse Verwindung zulässt.

Aus der NL 1 019 611 C2, die als gattungsbildend angesehen wird, ist ein Gerüst, bestehend aus Stellrahmen, die ihrerseits aus Vertikalstielen mit jeweils paarweise zugeordneten horizontalen Riegeln aufgebaut sind, bekannt, wobei die horizontale Verbindung der Stellrahmen über horizontal ausgerichtete Gerüstbodenteile erfolgt, die auf dem Stellrahmen und damit genauer auf den Riegeln aufgelegt sind. Zusätzlich sind an den Vertikalstielen Konsolen angebracht, die mit Hilfe von Einhängehaken an Auflagerstiften eingehängt wurden. Die Schlitze der Aufhängung sind zum einen vertikal ausgerichtet und zum anderen finden sie ihren Ausgangspunkt nicht in der senkrechten sondern in der horizontalen Kante.

Die JP S6246740 U zeigt ein Gerüst mit Vertikalstielen, an denen um die horizontale Achse verschwenkbare Kragarme befestigt und an denen die Gerüstbodenteile anzubringen sind. Hierzu sind Auflagerstifte vorgesehen, die jedoch nicht an dem Vertikalstiel sondern dem Kragarm bzw. der Befestigungsvorrichtung des Kragarmes angebracht sind. Stellrahmen, die aus Vertikalstielen und damit verbundenen Riegeln bestehen, sind nicht vorgesehen und demzufolge können auch keine Gerüstbodenteile auf dem Stellrahmen aufliegen.

Das Dokument DE 26 48 543 A1 zeigt Stellrahmen aus Vertikalstielen, die über horizontal ausgerichteten Riegeln verbunden sind. Allerdings liegen nicht die Gerüstbodenteile sondern die Riegel auf den Auflagerstiften, die stattdessen über Haken auf den Riegeln unmittelbar erfassen. Auch hier sind die Schlitze der Aufhängung sind zum einen vertikal ausgerichtet und zum anderen finden sie ihren Ausgangspunkt nicht in der senkrechten sondern in der horizontalen Kante.

Auf diesem Hintergrund hat sich die Erfindung die Aufgabe gestellt, eine Verbindung zwischen Gerüstbodenteilen und dem Gerüst zu entwickeln, die einfach und kostengünstig hergestellt werden kann und die ohne zusätzliches Werkzeug und ohne zusätzliche Handgriffe aktiviert und deaktiviert werden kann und die eine Gerüstbodenerweiterung am Gerüst hält.

Gelöst wird diese Aufgabe durch die Merkmale des Anspruches 1.

Ein entscheidendes Merkmal der Erfindung ist also der "Einhängehaken", der mit seinem horizontalen Schlitz einen "Auflagerstift" umfasst. Ein derartiger Einhängehaken kann auch als ein U-förmiges Bauteil beschrieben werden, dessen beide Schenkel den Auflagerstift von oben und von unten her umfassen. Der Auflagerstift ist stets jeweils horizontal ausgerichtet. Ebenso ist auch der Schlitz des Einhängehakens in seiner eingebauten Position horizontal ausgerichtet, sodass eine Abwärts- oder Aufwärtsbewegung des Einhängehakens gegenüber dem Auflagerstift nicht möglich ist. Darauf beruht seine Wirkung als Aushebesicherung für Gerüstbodenteile.

Eine weitere Funktion des Einhängehakens ist, dass er bis zum Ende des Schlitzes auf einen Auflagerstift aufgeschoben werden kann, aber nicht weiter. Auf diesem Effekt beruht seine Nutzung als tragende Befestigung von Gerüstbodenerweiterungen, die seitlich über das Gerüst hinausragen und deshalb nur an einer Kante befestigt werden können.

Der erfindungsgemäße Einhängehaken dient also im allgemeinsten Fall nur zur Blockierung bestimmter Bewegungsrichtungen - wie z.B. bei der Verwendung als Aushebesicherung für Gerüstbodenflächen, deren Last anderweitig abgeleitet wird.

Alternativ kann das Prinzip des erfindungsgemäßen Einhängehakens zusätzlich noch als mechanische Befestigung genutzt werden, die dann auch die Kräfte aus den aufliegenden Lasten ins Gerüst ableitet. Eine derartige Kombination aus Einhängehaken und horizontalem Auflagerstift blockiert in ihrer eingebauten Position eine vertikale Bewegung eines Gerüstbodenteils nach oben und nach unten und blockiert eine horizontale Bewegung nur in einer einzigen, bestimmten Richtung. Diese Konfiguration wird auch für die einseitige Befestigung einer auskragenden Gerüstbodenerweiterung genutzt. Das Prinzip des erfindungsgemäßen Einhängehakens ist für eine Aushebesicherung das Gleiche wie für die Aufhängung einer Gerüstbodenerweiterung, wobei es selbstverständlich ist, dass der Einhängehaken bei der Aufhängung einer Gerüstbodenerweiterung in der Regel sehr viel kräftiger dimensioniert werden muss, als bei einer Aushebesicherung ohne tragende Funktion.

Auf dieser Grundlage werden für die Nutzung des erfindungsgemäßen Einhängehakens bei einer Gerüstbodenerweiterung die folgenden Merkmale vorgeschlagen:
Die Gerüstbodenerweiterung wird an zwei Einhängehaken befestigt Vorzugsweise sollten diese beiden Einhängehaken möglichst weit voneinander entfernt angeordnet werden. In der Praxis werden die Gerüstbodenerweiterungen zumeist die Form eines länglichen Rechteckes haben, das mit einer Längsseite an ein benachbartes Gerüstbodenteil angrenzt. Dann sollte an den beiden Schmalseiten der Gerüstbodenerweiterung je ein Einhängehaken befestigt werden.

In der Praxis werden zumeist zwei Vertikalstiele über wenigstens zwei Riegel zu jeweils einem Stellrahmen verbunden. Diese Stellrahmen sind untereinander beabstandet und durch Gerüstbodenteile miteinander verbunden. Zur Außenwand hin weisen sie z.B. beim Anbringen von Wärmedämmschichten einen relativ großen Abstand auf, der zumindest teilweise von einer Gerüstbodenerweiterung überbrückt wird.

In die Vertikalstiele sind häufig bereits Bohrungen eingebracht. Es sind u.a. die sog. "Fallsteckerbohrungen", in welche die zumeist aus Draht gebogenen "Fallstecker" eingesteckt werden können. Die Erfindung schlägt als eine Ausführungsvariante vor, diese Bohrungen für das Einstecken der Auflagerstifte zu benutzen.

Wenn die Gerüstbodenerweiterungen nahezu die gleiche Länge aufweisen wie der Abstand zueinander benachbarter Stellrahmen, haben die an den Schmalseiten der Gerüstbodenerweiterungen angeschweißten oder anderweitig befestigten Einhängehaken nur einen sehr kleinen oder gar keinen Abstand zu den Vertikalstielen. Daraus folgt, dass die Auflagerstifte in unmittelbarer Nähe ihrer Befestigung im Vertikalstiel belastet werden. Dadurch werden auf die Auflagerstifte nur geringe Biegemomente sondern vorrangig senkrecht zur Längsachse wirkende Scherkräfte ausgeübt. In diesem Fall ist ein metallener Auflagerstift auch bei einem relativ sehr geringen Querschnitt bereits sehr tragfähig.

Als eine prinzipielle Verbesserung schlägt die Erfindung eine Ausführungsvariante vor, bei der am Ende des Schlitzes eine nach oben hinweisende Rastmulde angeformt ist, die den Querschnitt eines Auflagerstiftes aufnehmen kann. Dadurch wird der Schlitz zu einer L-förmigen Kulisse erweitert. In dieser Variante müssen der Einhängehaken und damit auch das daran befestigte Gerüstbodenteil eine L-förmige Bewegung ausführen, um über den Auflagerstift herüber geschoben werden zu können. Weil keine andere Form der Bewegung möglich ist, wird dieser Ablauf auch für gering qualifiziertes Personal zum Aufstellen des Gerüstes schnell nachvollzogen werden können.

Damit wird ein ganz erheblicher Gewinn an Sicherheit gegen unerwünschte Bewegungen des jeweiligen Gerüstbodenteiles erreicht, wie sie z.B. durch Sturmböen oder durch das Anstoßen von anderen Gegenständen ausgelöst werden könnten, da diese Belastungen fast immer nur in einer einzigen Richtung wirken und daher zumeist eine lineare Bewegung verursachen würden. Selbst wenn zusätzliche Kräfte in anderen Richtungen einwirken, werden dadurch stetige Bewegungskurven erzeugt, nicht aber eine L-förmige Bewegung mit einem "unstetigen" Verlauf beim Übergang von dem einen Schenkel des L in den anderen.

Ein weiterer Vorteil ist, dass - bei ausreichendem Spiel im Schlitz des Einhängehakens oder bei einem kreisförmigem Querschnitt des Auflagerstiftes - der Einhängehaken um diesen Auflagerstift herum verschwenkt werden kann. Dadurch wird das folgende, sehr einfache Verfahren zum Einhängen einer erfindungsgemäßen Gerüstbodenerweiterung möglich:
In einem ersten Schritt werden zwei Auflagerstifte jeweils an einem Vertikalstiel befestigt, wobei diese beiden Vertikalstiele zueinander benachbart sind.

In einem zweiten Schritt wird die Gerüstbodenerweiterung in eine etwa vertikale Position gebracht und dann soweit bewegt bis sich die Eingangsöffnungen der Schlitze in den beiden Einhängehaken jeweils unterhalb eines Auflagerstiftes befinden.

Dann wird in einem dritten Schritt die Gerüstbodenerweiterung soweit angehoben, bis die Auflagerstifte in die Schlitze der Einhängehaken eingetreten sind und deren Ende erreicht haben.

In einem vierten Schritt wird die Gerüstbodenerweiterung dann um etwa 90 ° verschwenkt bis sie horizontal ausgerichtet ist.

Wenn der Schlitz im Einhängehaken an seinem Ende noch eine zusätzliche Rastmulde aufweist, so wird beim letzten Schritt die Gerüstbodenerweiterung zusätzlich zu der Schwenkbewegung noch soweit abgesenkt, dass die Auflagerstifte in die Rastmulde einrasten. Die Bewegung des letzten Schrittes ist dann also eine Kombination aus einer Schwenkbewegung und einer Absenkung.

Diese Bewegung ist dann möglich, wenn der Querschnitt des Auflagerstiftes im Schlitz und in der Rastmulde ein dafür ausreichendes Spiel hat. Im allgemeinsten Fall kann also der Auflagerstift einen beliebigen Querschnitt haben, solange dieser eine Bewegung innerhalb des Schlitzes und die schlussendliche Verschwenkung zulässt.

Die Erfindung bevorzugt jedoch, dass der Auflagerstift einen zylindrischen Querschnitt hat. Der Durchmesser dieses zylindrischen Querschnittes sollte nur geringfügig kleiner als die Breite des Schlitzes im Einhängehaken sein.

Darüber hinaus bevorzugt die Erfindung, dass auch die Rastmulde - sofern vorhanden - als Segment eines Hohlzylinders ausgebildet ist, das komplementär zu dem zylindrischen Auflagerstift geformt ist. In diesen Fällen dient eine Seitenfläche des Schlitzes als Gleitlagerung für die Verschiebung des Einhängehakens über den Auflagerstift. Ebenso dient die Innenwand der Rastmulde als Gleitlagerung für das Verschwenken des Einhängehakens gegenüber dem Auflagerstift. Sinnvollerweise sollten in diesem Fall beide Hohlzylindersegmente und die beiden Auflagerstifte auf derselben Mittelachse angeordnet werden. Zwar ist vom Prinzip her eine Schwenkbewegung auch dann möglich, wenn die Mittelachsen der beiden Hohlzylindersegmente und der beiden Auflagerstifte nicht miteinander fluchten, jedoch ist dann der Verschleiß erheblich höher.

Durch die beiden vorbeschriebenen Einhängehaken sind eine sichere Aufhängung der Gerüstbodenerweiterung und deren Verschwenkung möglich. Für eine stabile Fixierung in einer bestimmten Position fehlt jedoch noch eine dritte Verbindung der Gerüstbodenerweiterung zum Gerüst.

Als "dritte Verbindung" bevorzugt die Erfindung, dass sich wenigstens eine Gerüstbodenerweiterung in ihrer horizontalen Position mit Hilfe einer, in der Regel zwei Anschlagslaschen, die an der Gerüstbodenerweiterung randseitig und in horizontaler Richtung nach außen weisend befestigt sind, sich am benachbarten Vertikalstiel (1) abstützt.

Form und Anbringung der Anschlagslasche ist grundsätzlich beliebig. Es kann sich hierbei um einen Stift mit in der Regel beliebigem Querschnitt handeln, wobei bevorzugt ist, einen Zylinder einzusetzen. Es kann sich auch um ein ebenes oder gekrümmtes Blech handeln, das z. B. als Winkeleisen ausgebildet ist, dessen einer Schenkel von außen her an der Gerüstbodenerweiterung angeschweißt ist. Entscheidend ist, dass die Dimensionierung der Anschlagslasche als auch der Ort von deren Anbringung an der Gerüstbodenerweiterung so gewählt ist, dass die Anschlagslasche ihre Funktion erfüllen kann, d. h, dass sich die Anschlagslasche über die Gerüstbodenerweiterung randseitig soweit nach außen erstreckt, dass der benachbarte Vertikalstiel in die Bewegungsbahn der Anschlagslasche dann zu liegen kommt, wenn die Gerüstbodenerweiterung in ihre horizontale Position verschwenkt wird. Diese Funktionalität der Anschlagslasche bestimmt auch deren Position und Anbringung an der Gerüstbodenerweiterung. Zur Erzielung einer symmetrischen Kräftebelastung werden in der Regel zwei Anschlagslaschen eingesetzt, die an den Gerüstbodenerweiterungen an den einander gegenüberliegenden Stirnflächen derart angebracht sind, in der Regel symmetrisch zu der Mittelebene der Gerüstbodenerweiterung, dass mit Erreichung von deren horizontalen Positionen beide Anschlagslaschen gleichzeitig mit den jeweiligen Vertikalstielen in Kontakt treten. Selbstredend sind die Anschlagslaschen auch so zu dimensionieren, dass die insbesondere im Falle der Belastung auftretenden Drehmomente abgestützt werden können.

Diese Art der Fixierung der in ihrer Horizontalposition eingeschwenkten Gerüstbodenerweiterung ist insbesondere dann vorteilhaft, wenn die Mittelachse der Auflagestifte und damit auch das Hohlzylindersegment oberhalb der Gerüstbodenerweiterung und in der Nähe der in der Regel zwei Anschlagslaschen angeordnet ist und die Gerüstbodenerweiterung durch ihre Masse und durch ggf. darauf aufliegende Lasten gegen den benachbarten Vertikalstiel gedrückt wird.

Eine zu bevorzugende Variante ist es also, dass die erfindungsgemäßen Einhängehaken jeweils an einer Ecke der Gerüstbodenerweiterung befestigt sind und nach oben hin über die Trittfläche der Gerüstbodenerweiterung herausragen.

Für den Fall, dass benachbarte Stellrahmen durch Gerüstböden verbunden sind, die seitlich über die Vertikalstiele hinausragen, ist es auch möglich, dass die erfindungsgemäßen Einhängehaken von einer Schmalseite der Gerüstbodenerweiterung ausgehen und über die anliegende Längsseite der Gerüstbodenerweiterung weit hinausragen und dadurch den Abstand zwischen den Vertikalstielen mit den darin befestigten Auflagerstiften und den Seitenkanten der darüber hinausragenden Gerüstbodenteile überbrücken.

Denkbar ist es auch, dass die Gerüstbodenteile, die benachbarte Stellrahmen miteinander verbinden, schmäler sind als die Stellrahmen breit sind. In dieser Konfiguration können die Auflagerstifte für das Aufschieben des erfindungsgemäßen Einhängehakens statt an den Vertikalstielen an den Riegeln der Stellrahmen befestigt werden. Dann können als "dritter Auflagepunkt" der Gerüstbodenerweiterung - wie zuvor beschrieben - trotzdem die befestigten Anschlagslaschen genutzt werden.

Falls jedoch im Falle schmaler Gerüstbödenteile und breiterer Stellrahmen die Auflagerstifte trotzdem in die Vertikalstiele eingebracht werden sollen, müssen die erfindungsgemäßen Einhängehaken von den Ecken der Gerüstbodenerweiterung zu dem Punkt auf der Schmalseite der Gerüstbodenerweiterung verschoben werden, der an die Vertikalstiele angrenzt.

Wenn die Einhängehaken z.B. in der Mitte der Schmalseiten angeordnet werden müssen, so kann die Gerüstbodenerweiterung bei Belastung um die Auflagerstifte herum pendeln. Um dies zu vermeiden, ist eine zusätzliche Fixierung der Gerüstbodenerweiterung erforderlich. Dafür werden als Verbindungselemente Schieber und/oder Stifte und/oder Klapphaken und/oder Rastfedern und/oder Schrauben und/oder Klemmverbindungen vorgeschlagen. Diese oder andere geeignete Verbindungselemente können mit einem Vertikalstiel und/oder mit einem Riegel und/oder einem benachbarten Gerüstbodenteil lösbar verbunden werden.

Als eine weitere Verfeinerung des erfindungsgemäßen Einhängehakens schlägt die Erfindung vor, dass der Schlitz im Einhängehaken zu seinem offenen Ende hin trichterförmig erweitert ist. Dieser Trichter reduziert die erforderliche Toleranz beim Aufschieben eines Schlitzes über einen Auflagerstift. Dann ist vorteilhafter Weise zu Beginn der Bewegung nur eine relativ geringe Positioniergenauigkeit erforderlich. Am Ende der Bewegung wird durch den sich trichterförmig verengenden Schlitz selbsttätig eine ausreichend exakte Positionierung erreicht.

Als eine weitere Sicherung gegen ein unbeabsichtigtes Lösen kann der Schlitz durch einen Verschluss vorübergehend verschlossen werden.

Damit beim Aufschieben eines Einhängehakens auf einen Auflagerstift keine zusätzliche Handbewegung zum Öffnen des Verschlusses erforderlich wird, schlägt die Erfindung vor, dass der Verschluss als ein Schließkeil ausgebildet ist. Dieser Schließkeil soll die Öffnung des Schlitzes über seine Länge hinweg kontinuierlich verkleinern und gegen die Kraft einer Feder vom Auflagerstift zur Seite zu drücken sein. Dann wird beim Aufschieben eines Einhängehakens auf einen Auflagerstift der Schließkeil kontinuierlich immer weiter nach außen gedrückt, bis der gesamte Querschnitt des Schlitzes im Einhänghaken freigegeben ist.

Wenn der Auflagerstift das Ende des Schlitzes erreicht hat, wird hinter ihm der Schließkeil durch die Kraft der Feder wieder in den Schlitz hinein gedrückt, sodass eine Rückwärtsbewegung nicht mehr möglich ist. Die Verbindung zwischen Auflagerstift und Einhängehaken kann nur dann gelöst werden, wenn der Schließkeil manuell entriegelt wird.

Im Folgenden sollen weitere Einzelheiten und Merkmale der Erfindung anhand eines Beispiels näher erläutert werden. Dieses soll die Erfindung jedoch nicht einschränken, sondern nur erläutern. Es zeigt in schematischer Darstellung:
- Figur 1: Ausschnitt eines Gerüstes mit einer Gerüstbodenerweiterung hinter einer gläsernen Außenwand
- Figur 2: Einhängehaken als Aufhängung für Gerüstbodenerweiterungen

In Figur 1 ist ein rechteckiger Ausschnitt der Außenwand 3 eines Gebäudes gezeigt hinter der ein Gerüst steht, dass den Abstand A zur Außenwand 3 hat. Die Außenwand 3 steht dem Betrachter also am nächsten. Da die Blickrichtung des Betrachters aus dem Inneren des Gebäudes heraus und durch die Außenwand 3 hindurch auf das Gerüst gerichtet ist, ist die Außenwand 3 in Figur 1 gläsern dargestellt, damit man durch sie hindurch sehen kann. Die in Figur 1 sichtbare Seite des Gerüstes ist also die zur Außenwand 3 weisende Seite.

Vom Gerüst ist ebenfalls nur ein Ausschnitt dargestellt. Zu erkennen sind mehrere Vertikalstiele 1, die von Riegeln 2 zusammengehalten werden. Zwischen den beiden Riegeln 2 ist ein erstes Gerüstbodenteil 4 vollständig zu sehen und daran angrenzend ein weiteres Gerüstbodenteil 4 nur teilweise dargestellt. Diese beiden Gerüstbodenteile 4 bilden die horizontale Trittfläche für das auf dem Gerüst tätige Personal.

An die zum Betrachter hinweisende Seitenkante 41 der beiden Gerüstbodenteile 4 ist jeweils eine Gerüstbodenerweiterung 7 auf gleicher Höhe angesetzt. Diese Gerüstbodenerweiterungen 7 haben die Form eines länglichen Rechteckes. Die vordere Gerüstbodenerweiterung 7 ist vollständig dargestellt, sodass sehr gut erkennbar wird, dass an ihren beiden hinteren Ecken jeweils ein Einhängehaken 5 befestigt ist, der auf jeweils einem Auflagerstift 6 hängt, welcher horizontal durch je einen Vertikalstiel 1 hindurch gesteckt ist. In Figur 1 wird sofort deutlich, dass die Gerüstbodenerweiterung 7 die Oberfläche der Gerüstbodenteile 4 in Richtung auf den Betrachter zu erweitert.

Wenn sich der Betrachter darauf eingestellt hat, dass der gezeigte Teil der Außenwand 3 als ein gläserner und daher durchsichtiger Quader dargestellt ist, der noch näher zum Betrachter steht als das Gerüst, dann kann er nachvollziehen, dass die Gerüstbodenerweiterungen 7 den Abstand A zur Gebäudeaußenwand 3 aufweisen. Dieser Abstand A ist durch einen Pfeil links unten in Figur 1 eingezeichnet.

Für eine genauere Erläuterung der Aufhängung mit den Einhängehaken 5 wird auf die Figur 2 verwiesen.

In **Figur 2** sind als ein Ausschnitt aus der Figur 1 die dort ganz rechts befindliche Vertikalsäule 1 und die Endabschnitte der beiden daran befestigten Gerüstbodenerweiterungen 7 dargestellt. Der Übersichtlichkeit halber ist in Figur 2 von den eigentlich sehr langen Gerüstbodenerweiterungen 7 deren größter Teil jeweils zeichnerisch abgeschnitten, sodass nur noch jeweils das Endstück sichtbar ist. Dadurch wird sehr schön verdeutlicht, dass an beide zum Betrachter hinweisenden Seitenkanten 41 der beiden Gerüstbodenteile 4 jeweils eine Gerüstbodenerweiterung 7 auf gleicher Höhe angesetzt ist und mit ihren Seitenkanten 71 auf den Seitenkanten 41 der Gerüstböden aufliegt.

In Figur 2 ist auch klar erkennbar, dass die erfindungsgemäßen Einhängehaken 5 in dieser Ausführungsform jeweils an einer hinteren Ecke der Gerüstbodenerweiterungen 7 angesetzt sind.

Im dargestellten Ausführungsbeispiel ragen die Einhängehaken 5 sogar noch in eine vom Betrachter wegweisende Richtung über die hintere Seitenkante der Gerüstbodenerweiterungen 7 hinaus, sodass im eingehängten Zustand die Mittelachse 61 der Auflagerstifte 6 in der Ebene der hinteren Seitenkanten 71 der Gerüstbodenerweiterung 7 liegt.

Die in Figur 2 gezeigte Ausführungsform der Einhänghaken 5 weist nicht nur den horizontalen Schlitz 51 auf, sondern auch noch die an dessen Ende angrenzende Rastmulde 52. Diese Rastmulde 52 ist im hier gezeigten Ausführungsbeispiel als ein Hohlzylindersegment ausgeführt, das komplementär zu dem zylindrischen Auflagerstift 6 dimensioniert ist. Damit dient die Rastmulde 52 als ein Gleitlager für das Verschwenken der Gerüstbodenerweiterung 7 um die Mittelachse 61 der Auflagerstifte 6. Die Schwenkbewegung der beiden Gerüstbodenerweiterungen 7 ist in Figur 2 am rechten Rande durch einen Doppelpfeil angedeutet.

Wenn der Betrachter sich in Figur 2 diese Schwenkbewegung vorstellt, kann er sehr gut nachvollziehen, dass dabei die Trittfläche der Gerüstbodenerweiterung 7 aus der dargestellten horizontalen Position allmählich in eine vertikale Position gebracht wird und dass damit auch der ebenfalls horizontale Schlitz 51 im Einhängehaken 5 in eine vertikale Position verschwenkt wird. Wenn diese Position erreicht ist, genügt eine geringe, horizontal ausgerichtete und vom Betrachter wegweisende Bewegung der Gerüstbodenerweiterungen 7, um den Auflagerstift 6 aus der Rastmulde 52 heraus und in den Schlitz 51 hinein zu bewegen. Es ist sehr leicht nachvollziehbar, dass dann die Gerüstbodenerweiterung 7 durch ihr Eigengewicht nach unten hin gezogen wird und sich auf diese Weise der Schlitz 51 vom Auflagerstift 6 herunter bewegt und dann die gesamte Gerüstbodenerweiterung 7 zum Betrachter hin abgenommen werden kann.

In Figur 2 ist sehr gut sichtbar, dass im der aktivierten, also horizontal ausgerichteten Position der Gerüstbodenerweiterung 7 deren Seitenkante 71 flächig auf der Seitenkante 41 des Gerüstbodenteils 4 aufliegt.

Deutlich erkennbar ist in Figur 2 auch, dass die Gerüstbodenerweiterung 7 zum einen mit ihren Einhängehaken 5 am Auflagerstift 6 hängt und zum anderen mit ihrer Seitenkante 71 auf der Seitenkante 41 des angrenzenden Gerüstbodenteils 4 aufliegt.

In Figur 2 kann sich der Betrachter deshalb sehr gut vorstellen, wie eine Last an der Außenkante der Gerüstbodenerweiterung 7 abgefangen wird, nämlich dadurch, dass der Einhängehaken 5 mit dem hinteren Bereich seiner Rastmulde 52 gegen den Auflagerstift 6 drückt und dabei eine auf den Betrachter hinweisende Kraft ausübt. Diese Kraft wird dadurch weitergeleitet, dass sich die Seitenkante 71 der Gerüstbodenerweiterung 7 auf die dazu komplementäre Seitenkante 41 des Gerüstbodenteils 4 aufdrückt.

Figur 2 zeigt, dass der erfindungsgemäße Einhängehaken 5 dicht an der Vertikalsäule 1 anliegt, dass also auf den darin eingesteckten Auflagerstift 6 kaum eine ihn biegende Kraft ausgeübt wird, sondern eine ihn schlimmstenfalls abscherende Kraft. Gegen solche Kräfte ist jedoch ein Rundstahl relativ sehr widerstandsfähig, sodass auch ein kleiner Querschnitt bereits eine ausreichende Haltekraft aufbringen kann.

### Bezugszeichenliste

- 1: Vertikalstiele des Gerüstes an Außenwand 3
- 2: Riegel des Gerüstes an Außenwand 3
- 3: Außenwand eines Gebäudes
- 4: Gerüstbodenteil im Gerüst an Außenwand 3
- 41: Stirnkante des Gerüstbodenteils 4
- 5: Einhängehaken für Gerüstbodenerweiterung 7 und für Gerüstbodenteile 4
- 51: Schlitz in Einhängehaken 5, horizontal
- 52: Rastmulde am geschlossenen Ende des Schlitzes 51
- 6: Auflagerstift, passt in Schlitz 51 und Rastmulde 52
- 61: Mittelachse der Auflagerstifte 6
- 7: Gerüstbodenerweiterung angrenzend an ein Gerüstbodenteil 4
- 71: Stirnkante der Gerüstbodenerweiterung 7

- A: Abstand der Gerüstbodenerweiterung 7 zur Außenwand 3

## Patentansprüche

1. Gerüst an der Außenwand (3) eines Gebäudes, bestehend aus
- mehreren beabstandeten Vertikalstielen (1), die jeweils paarweise über horizontal ausgerichtete Riegel (2) miteinander zu Stellrahmen starr verbunden sind, und
- mehreren horizontalen Gerüstbodenteilen (4), die auf den Stellrahmen aufliegen und sie miteinander verbinden,
wobei- ein Einhängehaken (5) auf einem Auflagerstift (6) aufliegt, wobei die Auflagerstifte (6) jeweils
- etwa horizontal ausgerichtet sind und
- an einem Vertikalstiel (1) oder an einem Riegel (2) befestigt sind und wobei jeder Einhängehaken (5)
- etwa plattenförmig ist und
- insgesamt etwa vertikal und in Bezug zu einem Auflagerstift (6) etwa senkrecht ausgerichtet ist - **dadurch gekennzeichnet, dass**
- der Einhängehaken (5) mit einem Gerüstbodenteil (4) starr verbunden ist und
- von einem horizontalen Schlitz (51) durchbrochen ist,
- der von einer senkrechten Kante ausgeht und
- der über jeweils einen Auflagerstift (6) herüber geschoben ist und
- wenigstens zwei Stellrahmen sowie die verbindenden Gerüstbodenteile (4) zur Außenwand (3) beabstandet sind und
- an die wandseitige Stirnkante (41) wenigstens eines Gerüstbodenteils (4) ein weiteres Gerüstbodenteil (4) als Gerüstbodenerweiterung (7) angrenzt,
- welches den Abstand der Stellrahmen zur Außenwand (3) zumindest teilweise überbrückt und
- welches überzwei der vorgenannten Einhängehaken (5) am Gerüst befestigt ist.

2. Gerüst nach Anspruch 1, **dadurch gekennzeichnet, dass** an das geschlossene Ende des Schlitzes (51) eine nach oben hin weisende Rastmulde (52) angeformt ist, die den Querschnitt eines Auflagerstiftes (6) aufnehmen kann.

3. Gerüst nach Anspruch 1, **dadurch gekennzeichnet, dass**
- bei beiden Einhängehaken (5) die Rastmulde (52)
- als Segment eines Hohlzylinders und
- komplementär zu einem zylindrischen Auflagerstift (6) geformt ist und
- beide Hohlzylindersegmente und die beiden Auflagerstifte (6) auf derselben Mittelachse (61) angeordnet sind.

4. Gerüst nach Anspruch 1oder 3, **dadurch gekennzeichnet, dass** sich wenigstens eine Gerüstbodenerweiterung (7) in ihrer horizontalen Position mit Hilfe wenigstens einer daran randseitig befestigten, horizontal ausgerichteten und nach außen weisenden Anschlagslasche an einem benachbarten Vertikalstiel (1) abstützt.

5. Gerüst nach Anspruch 4, **dadurch gekennzeichnet, dass** die Mittelachse (61) der Auflagestifte (6) und damit auch das Hohlzylindersegment
- oberhalb der Gerüstbodenerweiterung (7) und
- in der Nähe der Anschlagslaschen angeordnet ist und die Gerüstbodenerweiterung (7)
- durch ihre Masse und
- durch ggf. darauf aufliegende Lasten vermittels der Anschlagslaschen gegen den benachbarten Vertikalstiel (1) gedrückt wird.

6. Gerüst nach Anspruch1, **dadurch gekennzeichnet, dass** wenigstens eine Gerüstbodenerweiterung (7) in ihrer horizontalen Position über
- einen Schieber und/oder
- einen Stift und/oder
- einen Klapphaken und/oder
- eine Rastfeder und/oder
- eine Schraube und/oder
- eine Klemmverbindung und/oder
- ein anderes Verbindungselement
mit
- einem Vertikalstiel (1) und/oder
- einem Riegel (2) und/oder
- einem Gerüstbodenteil (4)
lösbar verbunden ist.

7. Gerüst nach einem der vorhergehenden Ansprüche, **dadurch gekennzeichnet, dass** der Schlitz (51) zu seinem offenen Ende hin trichterförmig erweitert ist.

8. Gerüst nach einem der vorhergehenden Ansprüche, **dadurch gekennzeichnet, dass** der Schlitz (51) durch einen Verschluss vorübergehend verschließbar ist.

9. Gerüst nach Anspruch 8, **dadurch gekennzeichnet, dass** der Verschluss durch das Aufschieben des Einhängehakens (5) auf einen Auflagerstift (6) selbsttätig zu öffnen ist, z.B. durch einen Schließkeil,
- der die Öffnung des Schlitzes (51) über seine Länge hinweg kontinuierlich verkleinert und
- der gegen die Kraft einer Feder vom Auflagerstift (6) zur Seite zu drücken ist.

10. Verfahren zum Befestigen einer Gerüstbodenerweiterung (7) an einem Gerüst nach einem der Ansprüche 1 bis 9, **dadurch gekennzeichnet, dass**
- in einem ersten Schritt zwei Auflagerstifte (6) an je einem Vertikalstiel (1) oder an je einem Riegel (2) befestigt werden und
- in einem zweiten Schritt eine Gerüstbodenerweiterung (7) in eine etwa vertikale Position gebracht und soweit bewegt wird, bis sich die Schlitze (51) in den beiden Einhängehaken (5) jeweils unterhalb eines Auflagerstiftes (6) befinden und
- in einem dritten Schritt die Gerüstbodenerweiterung (7) soweit angehoben wird, bis die Auflagerstifte (6) das jeweilige Ende der Schlitze (51) erreicht haben und
- in einem vierten Schritt die Gerüstbodenerweiterung (7) um etwa 90° verschwenkt wird, bis sie horizontal ausgerichtet ist.

11. Verfahren nach Anspruch 10 zum Befestigen einer Gerüstbodenerweiterung (7) an einem Gerüst nach Anspruch 2, **dadurch gekennzeichnet, dass** im vierten Schritt die Gerüstbodenerweiterung (7) auch soweit abgesenkt wird, bis die Auflagerstifte (6) in die jeweiligen Rastmulden (52) eingerastet sind.

## Claims

1. Scaffold on the outer wall (3) of a building, consisting of
- a plurality of spaced vertical posts (1) which are rigidly connected to one another, in each case in pairs, via horizontally aligned cross-bars (2) to form an assembly frame, and
- a plurality of horizontal scaffolding parts (4), which lie on the assembly frames and connect them to one another,
wherein a mounting hook (5) lies on a bearing pin (6), wherein the bearing pins (6) in each case
- are approximately horizontally oriented and
- are fastened on a vertical post (1) or on a cross-bar (2) and wherein each mounting hook (5)
- is approximately plate-shaped and
- overall, is oriented approximately vertically and approximately perpendicular to a bearing pin (6), **characterised in that**
- the mounting hook (5) is rigidly connected to a scaffold deck part (4) and
- is pierced by a horizontal slit (51),
- which originates from a vertical edge and
- which is pushed over a bearing pin (6) in each case and
- at least two assembly frames as well as the connecting scaffolding deck parts (4) are spaced from the outer wall (3) and
- a further scaffolding deck part (4) abuts against the wall-side end-face (41) of at least one scaffold deck part (4), as scaffold deck extension (7),
- - which at least partly bridges the spacing of the assembly frames to the exterior wall (3) and
- - which is fastened on the scaffolding via two of the aforementioned mounting hooks (5).

2. Scaffolding according to claim 1, **characterised in that**, on the closed end of the slit (51) an upwardly facing detent indentation (52) is formed, which can receive the cross-section of a bearing pin (6).

3. Scaffold according to claim 1, **characterised in that**
- for both mounting hooks (5), the detent indentation (52) is formed
- as a segment of a hollow cylinder and
- so as to be complementary to a cylindrical bearing pin (6) and
- both hollow-cylindrical segments and both bearing pins (6) are oriented on the same centre axis (61).

4. Scaffold according to claim 1 or 3, **characterised in that** at least one scaffold deck extension (7) is supported in its horizontal position on an adjacent vertical post (1) by means of at least one arrester plate, which is fastened thereon at the edge, is horizontally oriented and is outwardly facing.

5. Scaffold according to claim 4, **characterised in that** the centre axis (61) of the bearing pins (6) and therefore also the hollow cylindrical segment is arranged
- above the scaffold deck extension (7) and
- in the vicinity of the arrester plates and
the scaffold deck extension (7),
- by virtue of its mass and
- by virtue of any loads lying thereon is forced against the adjacent vertical post (1) by means of the arrester plates.

6. Scaffold according to claim 1, **characterised in that** at least one scaffold deck extension (7) is detachably connected in its horizontal position by means of
- a slide and/or
- a pin and/or
- a folding hook and/or
- a detent connection and/or
- a screw and/or
- a clamp connection and/or
- a different connecting
element with
- a vertical post (1) and/or
- a cross-bar (2) and/or
- a scaffolding deck part (4).

7. Scaffold according to one of the preceding claims, **characterised in that** the slit (51) is extended in a funnel-like manner towards its open end.

8. Scaffold according to one of the preceding claims, **characterised in that** the slit (51) is temporarily closable by means of a closure.

9. Scaffold according to claim 8, **characterised in that** the closure can be automatically opened by pushing the mounting hook (5) onto a bearing pin (6), for example by means of a locking key,
- which continually reduces the opening of the slit (51) along its length and
- which can be forced sideways by the bearing pin (6) against the force of a spring.

10. Method for fastening a scaffolding deck extension (7) on a scaffold according to one of claims 1 to 9, **characterised in that**
- in a first step two bearing pins (6) are fastened on a vertical post (1), in each case, or on a cross bar (2), in each case, and
- in a second step, a scaffold deck extension (7) is brought into an approximately vertical position and moved until the slit (51) is located in the two mounting hooks (5), in each case beneath a bearing pin (6), and
- In a third step the scaffold base extension (7) is lifted until the bearing pins (6) have reached the end of the slit (51) in each case and
- in a fourth step the scaffold deck extension (7) is pivoted through approximately 90° until it is horizontal.

11. Method according to Claim 10, for fastening a scaffolding deck extension (7) on a scaffold according to claim 2,
**characterised in that**
In the fourth step the scaffold base extension (7) is lowered until the bearing pins (6) have engaged in the detent indentations (52) in each case.

## Revendications

1. Echafaudage sur le mur extérieur (3) d'un bâtiment consistant en
• plusieurs montants verticaux (1) situés à une certaine distance les uns des autres, qui sont chacun reliés par paires les uns aux autres de façon rigide de façon à constituer un cadre de pose par l'intermédiaire de verrous (2) disposés à l'horizontal, et
• plusieurs pièces de fond d'échafaudage (4) horizontales, qui reposent sur le cadre de pose et relient les montants les uns aux autres, sachant
• qu'un crochet d'accrochage (5) repose sur une tige de support (6), sachant que chaque tige de support (6)
- est orientée à peu près à l'horizontale et
- est fixée à un montant vertical (1) ou un verrou (2) et sachant que chaque crochet d'accrochage (5)
- possède à peu près la forme d'une plaque et
- est orienté dans l'ensemble à peu près à la verticale et à peu près à la verticale par rapport à une tige de support (6)
**caractérisé par le fait**
- **que** le crochet d'accrochage (5) est relié de façon rigide avec une pièce de fond de l'échafaudage (4) et
- est transpercé par une fente horizontale (51),
- qui part d'un bord vertical et
- qui est glissée à chaque fois par-dessus une tige de support (6)
et
- **qu'**au moins deux cadres de pose ainsi que les pièces de fond d'échafaudage (4) sont placés à une certaine distance du mur extérieur (3) et
- sont contigus au bord frontal côté mur (41) d'au moins une pièce de fond d'échafaudage (4) en tant qu'extension de fond d'échafaudage (7),
- qui franchit au moins en partie la distance du cadre de pose par rapport au mur extérieur (3) et
- qui est fixé à l'échafaudage au moyen de deux des crochets d'accrochage (5) précédemment nommés.

2. Echafaudage selon la revendication 1, **caractérisé par le fait qu'**un renfoncement d'encrantage (52) orienté vers le haut est formé sur l'extrémité fermée de la fente (51), qui peut réceptionner la section d'une tige de support (6).

3. Echafaudage selon la revendication 1, **caractérisé par le fait que**,
- dans le cas des deux crochets d'accrochage (5), le renfoncement d'encrantage (52)
- a la forme du segment d'un cylindre creux et
- possède une forme complémentaire à une tige de support (6) cylindrique
et
- les deux segments de cylindre creux et les deux tiges de support (6) sont disposés sur le même axe médian (61).

4. Echafaudage selon la revendication 1 ou 3, **caractérisé par le fait qu'**au moins une extension de fond d'échafaudage (7) s'appuie sur un montant vertical (1) voisin dans sa position horizontale à l'aide d'au moins une languette de butée fixée sur son bord et orientée à l'horizontale et tournée vers l'extérieur.

5. Echafaudage selon la revendication 4, **caractérisé par le fait que** l'axe médian (61) des tiges de support (6) et ainsi aussi le segment de cylindre creux est disposé
- au-dessus de l'extension de fond d'échafaudage (7) et
- à proximité des languettes de butée et que l'extension de fond d'échafaudage (7) est pressée
- par sa masse et
- par les charges reposant éventuellement dessus au moyen des languettes de butée contre le montant vertical (1) voisin.

6. Echafaudage selon la revendication 1, **caractérisé par le fait qu'**au moins une extension de fond d'échafaudage (7) est reliée de façon détachable dans sa position horizontale par l'intermédiaire
- d'un tiroir et/ou
- une tige et/ou
- un crochet rabattable et/ou
- un ressort d'encrantage et/ou
- une vis et/ou
- un raccord serré et/ou
- un autre élément de liaison
avec
- un montant vertical (1) et/ou
- un verrou (2) et/ou
- une pièce de fond d'échafaudage (4).

7. Echafaudage selon une des revendications précédentes, **caractérisé par le fait que** la fente (51) possède une extension en forme d'entonnoir vers son extrémité ouverte.

8. Echafaudage selon une des revendications précédentes, **caractérisé par le fait que** la fente (51) peut être fermée provisoirement par une fermeture.

9. Echafaudage selon la revendication 8, **caractérisé par le fait que** la fermeture peut être ouverte automatiquement en glissant le crochet d'accrochage (5) sur une tige de support (6), par exemple à l'aide d'un cône de fermeture
- qui réduit l'ouverture de la fente (51) de façon continue sur toute sa longueur et
- qui doit être pressé vers le côté, depuis la tige de support (6), contre la force d'un ressort.

10. Procédé destiné à fixer une extension de fond d'échafaudage (7) à un échafaudage selon l'une des revendications 1 à 9, **caractérisé par le fait**
- **que** dans une première étape, deux tiges de support (6) sont chacune fixée sur un montant vertical (1) ou un verrou (2) et
- **que** dans une seconde étape, une extension de fond d'échafaudage (7) est amenée en position à peu près verticale et déplacée jusqu'à ce que chacune des fentes (51) dans les deux crochets d'accrochage (5) se trouve en-dessous d'une tige de support (6) et
- **que** dans une troisième étape, l'extension de fond d'échafaudage (7) est soulevée jusqu'à ce que les tiges de support (6) aient atteint l'extrémité respective des fentes (51) et
- **que** dans une quatrième étape, l'extension de fond d'échafaudage est pivotée d'environ 90° jusqu'à ce qu'elle soit orientée à l'horizontale.

11. Procédé selon la revendication 10, **caractérisé par le fait que**, dans la quatrième étape, l'extension de fond d'échafaudage (7) est également abaissée jusqu'à ce que les tiges de support (6) dans les renfoncements d'encrantage (52) respectifs.
